# FASCICULE DE BREVET EUROPEEN

(11) **EP 0 959 746 B1**
(45) Date de publication et mention de la délivrance du brevet: **06.07.2005**
(21) Numéro de dépôt: 97919456.0
(22) Date de dépôt: 01.04.1997
(51) Int. Cl.: A47G 9/06

(54) **SERVIETTE DE BRONZAGE OPTIMISEE POUR BAIGNEURS**
SONNENBRÄUNUNGSDECKE FÜR BADENDE
IMPROVED SUN-TANNING MAT

(30) Priorité: 01.04.1996 FR 9604064
(43) Date de publication de la demande: 01.12.1999
(73) Titulaire: Grzeszczak, Magdalena Barbara, 94360 Bry-sur-Marne (FR); Glazewski, Arkadiusz Tadeusz, 94360 Bry-sur-Marne (FR); Glazewska, Kamila Urszula, 92350 Le Plessis-Robinson (FR)
(72) Inventeur: Grzeszczak, Magdalena Barbara, 94360 Bry-sur-Marne (FR); Glazewski, Arkadiusz Tadeusz, 94360 Bry-sur-Marne (FR); Glazewska, Kamila Urszula, 92350 Le Plessis-Robinson (FR)
(86) Numéro de dépôt international: PCT/FR1997/000581
(87) Numéro de publication internationale: WO 1997/036524

(56) Documents cités:
- FR-A- 1 044 391
- US-A- 4 466 516
- US-A- 4 468 823
- US-A- 5 072 467
- US-A- 5 110 219
- US-A- 5 406 659

## Description

L'invention consiste en une serviette de bronzage optimisée pour baigneurs, à multiples moyens d'ancrage multifonctions, multiples moyens de stockage sécuritaire, multiples moyens de saisie et de transport, lesdits moyens étant compatibles, évolutifs, et collaborants par leur aptitude à une utilisation simultanée, optimisables à tout instant aux conditions du site et aux besoins de l'utilisateur.

Il est connu des serviettes munies d'inserts rigides conséquents aptes à recevoir des ancrages métalliques. Ces systèmes sont défavorables au lavage, propices à la corrosion et donc coûteux quant au choix des matériaux, lourds, limités à l'utilisation en sol meuble (sable, galets), dangereux pour les pieds nus des baigneurs, et pénalisants pour la superficie confortable restant utilisable dans une serviette. Une telle serviette est connue par US-A- 4 466 516.

Il est connu des serviettes associant indirectement à la serviette des inserts rigides conséquents aptes à être enfoncés dans le sol.. Ces systèmes ne sont pas défavorables au lavage, la partie textile de la serviette n'étant pas concernée, mais ils sont limités à l'utilisation en sol meuble (sable, galets), et dangereux pour les pieds nus des baigneurs. Une telle serviette est connue par US-A- 5 110 219.

Il est connu des serviettes ayant des poches d'angle aptes à recevoir un lest plus ou moins fluide tel que sable ou galets. Le document US-A- 5 406 659 montre une telle serviette. Ces poches ferment avec des bandes genre « VELCRO » retenant le sable et la saleté, rendant ainsi les serviettes impropres au lavage, utilisables dans les seuls sites offrant une disponibilité de lest, et surdimensionnées en raison de l'utilisation de ce seul moyen d'ancrage. Les poches d'angle utilisant des fermetures à curseur sont chères et peu fiables à la tenue dans le temps, se détériorant facilement dans le sable. L'extrémité de ces fermetures impose une réduction d'ouverture qui retient saleté et sable. Elles sont limitées à l'utilisation en site offrant une disponibilité de lest, et surdimensionnées en raison de l'utilisation d'un seul moyen d'ancrage, dangereuses pour les pieds nus des baigneurs en raison de la présence des fermetures rigides et pénalisantes pour la superficie confortable restant utilisable dans une serviette.

Il est connu des serviettes pliables, comprenant une poche de stockage, mais il n'existe pas de choix pour placer les objets au lieu souhaitable pour participer à l'ancrage de la totalité de la superficie des serviettes, et de choix pour protéger les objets placés dans cette poche contre les chocs, la perte par glissement dans le sable, et le vol par un pickpocket.

Il est connu des serviettes pliables munies de poignées, mais celles-ci sont des obstacles dans lesquels viennent se prendre les pieds des baigneurs, sont en général unidirectionnelles et n'assument qu'une seule fonction.

L'invention apporte une solution aux défauts des serviettes de bain connues selon la revendication 1.t apporte de nombreux avantages déterminants, considérés encore à ce La serviette de bronzage pour baigneur selon l'invention comprend une zone appui-tête, une zone appui pour le reste du corps, un système de pliage avec poignée, une capacité de stockage de produits divers, ladite serviette de bronzage se singularisant
en ce qu'elle dispose d'un choix de plus de neuf moyens d'ancrage dits optimisés du fait de sa double aptitude à s'accommoder de sols variés tels que sols meubles sableux, sols meubles de galets, sols herbeux, sols carrelés, sols forestiers, et à effectuer des changements de lest complets et propres, ne fixant pas la saleté et n'emprisonnant pas malencontreusement des restes de lest ;
en ce qu'elle dispose de moyens d'ancrage, de stockage sécuritaire, de saisie ou de transport dits optimisés du fait d'une double aptitude à la compatibilité et à la flexibilité d'adaptation aux contraintes du site et aux besoins de l'utilisateur, grâce à la simplicité, et à l'étendue d'une très large plage de caractéristiques modulables ;
en ce qu'un moyen d'ancrage direct consiste en des languettes de lestage multifonctions (18) montées en saillie des côtés de la serviette et aptes à être lestées sur une face extérieure desdites languettes ;
en ce qu'un moyen d'ancrage direct consiste en des sacs de lestage (19) multifonctions aptes à recevoir à l'intérieur un lest solide et fluide tel que sable, gravier, galets, et aptes à être montés dans la surface d'emprise du verso de la serviette, ou en saillie par rapport aux bords extérieurs de la serviette ;
en ce qu'un moyen d'ancrage direct consiste en des réservoirs de lestage (30) multifonctions aptes à recevoir à l'intérieur un lest liquide et fluide tel que eau, boisson, et aptes à être montés dans la surface d'emprise du verso de la serviette, ou en saillie par rapport aux bords extérieurs de la serviette ;
en ce qu'un moyen d'ancrage indirect consiste en tout moyen de fixation apte à assurer indirectement une solidarisation entre la serviette, une partie constitutive en saillie ou non de la serviette telle que zone de pliage (2), zone d'appui-tête (1), bretelle multifonctions et passant (16), languette de lestage (18), sac de lestage (19), poche (24) réservoir de lestage (30), et tout objet annexe tel que plateau mobile (22), siège, tabouret, banc ou pouf mobile (21), serviette de bronzage, serviette d'appoint, sangles et câbles divers (20) dont sangles à relief pour éviter le moindre glissement, meubles équipés de clips ou de pinces, parasol; ladite solidarisation pouvant se faire à tout instant par implantation préférentielle dans une zone périphérique (31) située sur les bords extérieurs de la serviette ou des parties constitutives de la serviette en saillie ou non, grâce à des moyens de fixation divers dont d'une part les accessoires de fixation légers (17) tels que boutons pression, pinces, boutonnières, oeillets, clips, et dont, d'autre part, les perforations (25, 28,) et sections ouvertes de sacs de lestage (19) ou de poches (24) ;
en ce qu'un moyen d'ancrage, indirect, consiste en une solidarisation indirecte de tout objet annexe avec la serviette ou une partie constitutive en saillie de la serviette, les objets annexes, parties constitutives, et moyens de fixation étant de même nature que ceux précédemment cités. ;
en ce qu'un moyen d'ancrage, indirect, consiste en des languettes/poches (24) ou languettes/sacs de lestage (19) multifonctions précitées aptes à recevoir des sangles de préhension. Il est à noter d'une part que les mots poches ou sacs sont interchangeables dès lors que subsiste leur aptitude à recevoir du lest ou des charges et d'autre part qu'ils sont eux-mêmes aptes à être qualifiés simultanément de languettes de lestage dès lors que la superficie de leur partie extérieure est suffisamment développée pour être lestée ;
en ce qu'un moyen d'ancrage, direct, consiste en des mises en oeuvre interactives de variables telles que le coefficient de friction obtenu sur le sol du site par les charges pondérales diverses précitées, la forme et non seulement le poids des objets placés dans les poches, la déformabilité du matériau de la serviette, les reliefs des matériaux associés à la serviette, le matériau différent de celui de la serviette, par exemple tissu plastique étanche anti-abrasion assemblé sur un tissu-éponge, les éventuels accessoires collaborant à la serviette ; en premier exemple d'ancrage sur des surfaces carrelées, la serviette peut utiliser la force d'adhérence intermédiaire de ventouses, ou le lest de réservoirs souples (30) gorgés d'eau, le lestage et le délestage étant dans les deux cas propres, faciles, non dangereux, dans les aires de piscine. En second exemple d'amélioration de la capacité d'ancrage, il est possible de prendre une sangle souple (20) à profil variable, d'une part parce que la superficie développée apte à recevoir une charge pondérale par enfouissement est accrue par les excroissances multiples, et d'autre part, parce que le relief tourmenté permet un ancrage tridimensionnel dans son aptitude à collaborer avec le piètement angulaire d'un objet tel que tabouret et banc (21), piètement angulaire capable d'effectuer un surenfoncement localisé en sol meuble à l'endroit du double coinçage déformant de la sangle sous la pression angulaire du tabouret, cette pression s'exerçant de surcroît sur un endroit de resserrement du relief de la sangle. En troisième exemple d'amélioration de la capacité d'ancrage, il est utile de prendre en compte l'augmentation de la surface développée pour recevoir la charge pondérale enfouie sur elle, l'augmentation de la surface développée pour s'opposer aux efforts de traction exercés sur la serviette, et l'augmentation de la résistance au glissement due au relief tourmenté d'une poignée en film multiplis (27).

La serviette de bronzage optimisée se singularise en ce qu'elle dispose de moyens de stockage sécuritaire optimisés eux-mêmes multifonctions. La serviette de bronzage optimisée se singularise en ce que la zone appui-tête multifonctions (1) est constituée d'une zone couvrante (4) rabattable selon l'axe transversal de pliage (10) sur une zone recouvrable (5), l'aptitude au rabattage pouvant être supprimée ou non, pour acquérir un moyen supplémentaire de sécurité, d'extraction d'objets divers dans lesdites pochettes et poches ;
En ce qu'un moyen de stockage sécuritaire consiste en des pochettes (7) fermées par un rabat (6) aménagé dans la zone d'appui-tête (1), l'ouverture desdites pochettes étant tournée vers l'axe transversal de pliage (9) ; en ce qu'un moyen de stockage sécuritaire consiste en des pochettes (11) aménagées dans la partie inférieure de la zone couvrante (4), fermées par le plan de joint déterminé par l'axe transversal de pliage (10), après rabattage de la partie couvrante ; en ce qu'un moyen de stockage sécuritaire multifonctions consiste en des pochettes (12) aménagées dans la partie supérieure de la zone recouvrable (5), aptes à avoir des ouvertures orientées dans la direction des flêches (8) ou dans la direction contraire ;
en ce qu'un moyen de stockage sécuritaire consiste en un sous-ensemble pochettes (7 et 13)/rabat (14) apte à être solidarisé et désolidarisé à tout moment de la partie couvrante (4), la fermeture des pochettes (7) étant faite par le plan de joint déterminé par l'axe transversal de pliage (15) du rabat (14), et la fermeture des pochettes (13) étant faite par le rabattage de la zone couvrante (4) sur la zone recouvrable (5) ; en ce qu'un moyen de stockage sécuritaire consiste en des sacs aménagés (19) au verso de la serviette avec rabat de fermeture assuré par une partie faisant office, en option, de languette de lestage (18), de poignée (25), de moyen de liaison par boutons pressions (17), avec une deuxième ouverture (28) déportée par rapport à la première (25), pour laisser passer une sangle (20) ou une poignée télescopique (26, 27) ; en ce qu'un moyen de stockage sécuritaire consiste en des sacs (19) aménagés au verso de la serviette et fermés par enfouissement de l'extrémité dudit sac formant languette de lestage (18), avec les options de moyens de fixation (17), d'ouverture constituant poignée (25), de bretelles multifonctions (16) ; en ce qu'un moyen de stockage sécuritaire consiste en des sacs de lestage (18) munis de leur rabat de fermeture et déportés à l'extrémité d'une sangle (20) ; en ce qu'un moyen de stockage sécuritaire consiste en des sacs (24) installés au verso de la serviette, dont l'accès est neutralisé par emprisonnement de leurs ouvertures à l'aide d'une sangle (20) passée dans les bretelles multifonctions (16) aménagées sur les deux faces des zones repliables, tant sur la surface de ces zones, qu'au delà de ces zones, sur des parties en saillie, repliables ou non, par l'utilisation de câbles métalliques aptes à solidariser une ou plusieurs serviette(s) à divers objets annexes, par les ouvertures (25, 28), les bretelles (16), le passage au travers de sacs (24) démunis de fond, lorsque le fond n'est pas cousu mais constitué par le plan de joint déterminé par l'axe médian longitudinal de pliage (29) divisant la largeur de la serviette en deux parties égales ; en ce qu'un moyen de stockage sécuritaire consiste en un stockage antichocs constitué par l'aptitude de faire participer les objets annexes tels que meubles, sangles, câbles, arbres, à l'immobilisation des stockages dans les serviettes ; en ce qu'un moyen de stockage sécuritaire consiste en une poche de lestage (19) munie d'une fermeture constituée par l'interpénétration de deux plis inversés apte à une ouverture totale favorisant une vidange totale grâce à la flexibilité de la poche, et à une fermeture totale grâce à l'imbrication des deux plis inversés, une variante étant encore renforcée par le recouvrement d'une bretelle multifonctions (16) assemblée de façon biaise, selon le plan de jonction précité formant gousset.

La serviette de bronzage optimisée se singularise en ce qu'elle met en oeuvre plusieurs moyens de préhension eux-mêmes multifonctions ; en ce qu'un moyen de préhension consiste en des bretelles multifonctions (16) montées sur les deux faces de la serviette, aptes à servir de poignée, aptes à être montées,dans la surface d'emprise de la serviette ou déportées par rapport à l'emprise de la serviette, et aptes, enfin, à maintenir ou prendre tout autre objet ; en ce qu'un moyen de préhension consiste en des languettes de lestage (18) multifonctions aptes à recevoir des sangles (20) de préhension ; en ce qu'un moyen de préhension consiste en des perforations aptes à servir de poignées, montées d'une part sur la zone périphérique (31) de la serviette ou sur l'extrémité des parties constitutives en saillie solidarisées avec la serviette telles que languettes de lestage (18), sacs de lestage (19), mais également montées d'autre part, au travers d'une poche de lestage (19) dénuée de fond ; en ce qu'un moyen de préhension consiste en des perforations légères ou moyens de fixation légers divers aptes à permettre l'ajout de moyens de préhension à la demande, et aptes à accueillir la solidarisation d'accessoires capables de servir de poignées tels que serviettes d'appoint, sangles diverses (20), sacs (24), réservoirs (30), et aptes à être montés sur la zone périphérique (31) de la serviette ou sur l'extrémité des parties constitutives en saillie solidarisées avec la serviette telles que languettes de lestage (18), sacs de lestage (19), réservoirs (30) ; ce qu'un moyen de préhension consiste en des moyens de préhension tels que poignées télescopiques ou escamotables, simples (26) ou déployables (27).

Il est à noter que les mots de bretelles multifonctions (16) sont parfois interchangeables avec ceux de passants, de sangles d'ancrage-arrimage, de languettes d'ancrage-arrimage, dès lors qu'ils assument les mêmes fonctions, l'aptitude à assumer plusieurs fonctions simultanément de la bretelle multifonctions facilitant ce risque de confusion linguistique.

Au moins deux bretelles multifonctions (16) sont aménagées sur toute face de l'appui-tête (1) ou sur toute face des autres zones repliables (2), de façon telle que lesdites bretelles puissent, rabattables ou non, servir de poignées, de moyen de fixation pour maintenir des objets divers (serviettes à sécher, oreiller, vêtement, laisse, autres serviettes de bronzage,...), de moyen d'arrimage pour un systême d'ancrage.

Les bretelles multifonctions (16) et autres zones repliables peuvent être assistées de tout moyen de fixation (boutons pressions (17), boutonnières,...) apte à faciliter la solidarisation au moins temporaire de plusieurs portions de serviettes ou serviettes entières, de toute taille et de toute forme, tant dans les axes longitudinaux que transversaux, ou d'objets annexes divers (languettes de lestage (18), poches de lestage (19), sangles d'arrimage-lestage (20), bancs d'ancrage (21), tabourets-plateaux d'ancrage (22), chambre isolante d'ancrage (23), sacs (24), ventouses, crochets, piquets, réservoirs pour fluide (30)),
de toute perforation (25) apte à servir de poignée et de passant divers (passant de sangle d'arrimage (20) comme en Figures 21 et 22 ; passant de languettes de lestage (18) comme en Figure 23 ; passant d'introduction de toute tête de ventouse, de crochets, de piquets, de serviettes d'appoint, de chaînes cadenassées,...).

Les bretelles multifonctions (16) peuvent être montées indirectement sur toute face de l'appui-tête (1) ou sur toute face des autres zones repliables (2), par installation sur les extrémités de sac (24), les extrémités de languettes de lestage (18), poches de lestage (19), ou sur tout autre objet déporté (sangle à profil avec ou sans relief, sangle équipée de languette de lestage, de passant, de perforation, sangle lestée de plomb, poufs, plateaux, pieds de petits meubles).

Lesdites poignées (26 et 27) sont télescopiques ou rabattables offrant ainsi le choix de n'avoir pas de partie en saillie ou d'avoir une partie annulaire en saillie crochetable à un produit annexe, la poignée (27) étant déployable pour constituer au besoin une languette de lestage enfouissable à la plage tout en assurant la fonction de poignée pour le transport et la fonction de fermeture pendant le stockage, l'escamotage se faisant alors par effacement en dessous de la serviette, par enfouissement dans le sol environnant, par pénétration dans la périphérie d'un objet proche de la serviette, ou par pénétration dans une partie constitutive de la serviette telle que pli, poche, ou sac.

Les zone appui-tête multifonctions (1) et les zones repliables multifonctions (2) aptes au pliage bidirectionnel sont pliables simultanément dans le sens longitudinal selon des axes transversaux (3) et dans le sens transversal selon un axe médian longitudinal (29).
La Figure 1 est une vue recto d'une serviette avant assemblage. Elle représente une serviette comprenant en partie basse plusieurs portions déployées réservées en principe à l'exposition du corps, et en partie haute un oreiller déployé comprenant un rabat de première protection apte à fermer trois pochettes optionnelles, avant rabattage du sous-ensemble rabat-pochettes ainsi constitué pour fermer et recouvrir six poches optionnelles dont une à ouverture en opposition, le rabat précité offrant une deuxième protection et l'alternance des ouvertures offrant une troisième protection contre le risque de glissement et le risque de vol d'un pickpocket des objets insérés dans lesdites pochettes et poches.
La Figure 2 est une vue recto d'une serviette après rabattage effectué du rabat (6) avec une sixième zone repliable (2) prête à être repliée en sous-face de la serviette. Elle représente la partie basse d'une serviette telle qu'en Figure 1, avec en variante, un cinquième pli rabattable en sous-face. L'oreiller a un rabat supérieur de première protection replié sur les pochettes optionnelles non apparentes, avec un groupe de cinq poches à ouverture en opposition dont deux poches sont aptes à être obturées par un petit rabat de deuxième protection, et dont trois poches sont prêtes à être fermées et recouvertes par le pli de rabattage du sous-ensemble formé par le sous-ensemble rabat-pochettes et le groupe de poches, ledit pli assurant la troisième protection par interdiction totale de relevage du petit rabat et de pénétration d'une main. Le rabat supérieur précité offre une quatrième protection et l'alternance des ouvertures offre une cinquième protection contre le risque de glissement et le risque de vol d'un pickpocket des objets insérés dans lesdites pochettes et poches, en gênant l'introduction d'une main, en retenant un objet sollicité au glissement de sortie, et en prenant au dépourvu un éventuel pick-pocket.
La Figure 3 est une vue recto de la serviette avec zone périphérique préférentielle d'attachements multiples et deux bretelles multifonctions. Elle représente une serviette telle qu'en Figures 1 et 2, avec un appui-tête dont les pochettes, rabat(s), et poches sont non apparents.
Les Figures 4 et 5 sont respectivement des vues recto de la serviette. Elles représentent le dessus d'une serviette de même famille qu'en Figure 3, et l'extrémité de quatre languettes de lestage ou d'ancrage-arrimage direct munies respectivement elles-mêmes d'une double bretelle multifonctions (16) encore appelée bretelle ou sangle d'ancrage-arrimage indirect, et de boutons-pression d'ancrage-arrimage (17) Lesdites quatre languettes de lestage ou d'ancrage sont appareillées en deux sous-ensembles identiques respectivement déployés et repliés autour et sur l'appui-tête, pour l'un d'entre eux.
La Figure 6 est une vue verso de la serviette de même famille qu'en Figure 4. Elle représente le dessous d'une serviette telle qu'en Figures 4 et 5. Chacun des deux sous-ensembles identiques déployés constitue deux sacs capables d'être pliés selon un axe longitudinal, l'ouverture desdits sacs portant les languettes de lestage précitées.
La Figure 7 est une vue verso de la serviette. Elle représente le dessous d'une serviette équipée de quatre poches de lestage à gousset en partie basse, ayant une largeur inférieure à celle des quatre parties pliables du reste de la serviette, avec trois boutons-pression à chacune d'entre elles. Deux des poches de lestage à gousset ont des bretelles multifonctions (16) biaises, surplombant l'ouverture de la poche. Le verso de la zone appui-tête (1) est équipé de deux sacs (24) aptes à abriter deux poignées télescopiques (26,27).
Les Figures 8, 9, et 10, sont respectivement deux vues recto et une vue verso de la serviette. Elles représentent respectivement une serviette presque identique à celle des Figures 4,5,6. Le bord extérieur des deux sacs constitués en partie haute coïncide avec le bord supérieur de l'appui-tête. Les extrémités des deux languettes de lestage ou d'ancrage-arrimage direct sont munies respectivement d'une double sangle d'ancrage-arrimage indirect et de trois boutons-pression d'ancrage-arrimage. L'ouverture des deux sacs est plus large que le corps du sac, ce qui les fait déborder au delà du bord supérieur de l'appui-tête, favorisant des ancrages-arrimages longitudinaux de la serviette, en sus des ancrages-arrimages transversaux. Les deux sacs inférieurs sont identiques à ceux des Figures 4, 5, 6.
Les Figures 11 et 12 sont respectivement une vue recto et une vue verso de serviette. Elles représentent la serviette de la Figure 5 pour le verso et de la Figure 4 pour le recto, chacune étant munie d'un deuxième moyen d'ancrage constitué d'une sangle apte à réunir et ancrer simultanément plusieurs serviettes. Le deuxième moyen d'ancrage est lui-même prolongé d'un troisième moyen d'ancrage constitué par un objet ayant une superficie développée apte à recevoir un lest déporté latéralement loin de l'appui-tête, les trois moyens d'ancrage étant eux-mêmes susceptibles de recevoir un quatrième moyen d'ancrage compatible non représenté ici, tel que plateau ou tabouret à jambes d'emprisonnement.
La Figure 13 est une vue en surplomb d'une serviette pliée sur deux axes. Elle représente un mode particulier de pliage d'une serviette, avec deux poignées télescopiques et un sac (24) extérieur.
Les Figures 14, 15 et 16 sont respectivement deux vues partielles verso et une vue partielle recto de serviette. Elles représentent en recto la partie appui-tête d'une serviette, et en verso deux sacs (24) moins larges que l'appui-tête, avec des extrémités de sac rabattables plus larges que les sacs, le tout avec bretelles multifonctions (16) et poignées télescopiques (26) ou (27).
La Figure 17 est une vue partielle verso de serviette. Elle représente une poche de lestage (19) avec ouverture en forme de poignée, bretelles (16) et boutons de pression (17).
La Figure 18 est une vue partielle verso de la serviette. Elle représente deux languettes de lestage (18) respectivement munies d'une poche de lestage (19) à gousset et à ouverture biaise, d'une ouverture en forme de poignée, d'une bretelle et de deux boutons pression.
La Figure 19 est une vue partielle verso de serviette. Elle représente la même chose que la figure précédente avec bretelle biaise recouvrant l'ouverture biaise de la poche de lestage à gousset.
La Figure 20 est une vue partielle verso de la serviette. Elle représente une poche de lestage (19) sans fond avec extrémités rabattables faisant office de languette de lestage, et double ouverture (28) pour la poche, et (25) pour la poignée.
La Figure 21 est une vue partielle verso de la serviette. Elle représente trois poches de lestage (19) assurant en même temps les fonctions de languette de lestage (18).
La Figure 22 est une vue partielle verso de la serviette. Elle représente une poche de lestage (19) sans fond, fermée par une sangle (20) solidaire d'un plateau (22), ladite poche assumant le rôle de languette de lestage.
La Figure 23 est une vue partielle verso de la serviette. Elle représente deux poches de lestage (19) fermées par une sangle à relief et un tabouret renforçant l'ancrage.
La Figure 24 est une vue en coupe. Elle représente un plateau-tabouret d'ancrage à empiètement angulaire.
La Figure 25 est une vue en coupe. Elle représente une chambre isolante d'ancrage.
La Figure 26 est une vue verso de la serviette. Elle représente une serviette avec deux sacs (24) de même largeur que l'appui-tête et une poche (19) ou sac (24), sans fond, de largeur inférieure à un pan repliable, avec bretelles multifonctions (16) et boutons pressions (17).

## Revendications

1. Serviette de bronzage comprenant au moins un moyen d'ancrage consistant en une protubérance, en saillie par rapport à la bordure périphérique de la serviette,
**caractérisé en ce que** ladite protubérance (18, 19, 30) est réalisée en matière souple et présente une surface développée déployable au gré de l'utilisateur, présentant des dimensions en longueur, largeur, surface utile, et des conformations aptes à assurer au moins trois fonctions distinctes utilisables alternativement ou en combinaison pour assurer un ancrage tridimensionnel, à savoir :
- une fonction d'ancrage par enfouissement dans le sol,
- une fonction d'ancrage par lestage sur le sol en retenant un lest tout en s'adaptant à toute nature du terrain,
- une fonction d'ancrage par arrimage sur des objets divers situés sur le sol ou dans le sol.

2. Serviette optimisée selon la revendication 1,
**caractérisée en ce que** la susdite protubérance (18, 19, 30) est apte à être rabattue pour diminuer l'emprise volumique de la serviette à l'état replié, et est solidaire de la bordure de la serviette.

3. Serviette optimisée selon la revendication 1,
**caractérisée en ce que** la susdite protubérance (18, 19, 30) est apte à être rabattue pour diminuer l'emprise volumique de la serviette à l'état replié, et consiste en l'extrémité d'un moyen de stockage sécuritaire (19, 24).

4. Serviette optimisée selon l'une des revendications précédentes,
**caractérisée en ce que** la susdite protubérance (18, 19, 30) est solidarisée à la serviette par des moyens de fixation déconnectables (16, 17, 25, 28).

5. Serviette optimisée selon l'une des revendications précédentes,
**caractérisée en ce que** la susdite protubérance (18, 19, 30) comprend au moins une poche apte à recevoir un lest pouvant consister en une matière solide, fluide, liquide ou en divers objets, et apte à être lestée en ses surfaces intérieures et extérieures.

6. Serviette optimisée selon l'une des revendications précédentes,
**caractérisée en ce que** la susdite protubérance (18, 19, 30) comprend au moins un moyen de fixation (16, 17, 25, 28) pour assurer la fonction d'ancrage par arrimage sur des objets divers, voire d'une serviette classique ou optimisée, alternativement ou en combinaison
- sur ladite protubérance (18, 19, 30),
- au delà de ladite protubérance (18, 19, 30),
- dans des plis, boucles, torsades, de ladite protubérance (18, 19, 30).

7. Serviette optimisée selon l'une des revendications précédentes,
**caractérisée en ce que** la susdite protubérance (18, 19, 30) comprend plusieurs moyens de fixation (16, 17, 25, 28) collaborant pour assurer la fonction d'ancrage par arrimage sur des objets divers, voire d'une serviette classique ou optimisée, alternativement ou en combinaison
- sur ladite protubérance (18, 19, 30),
- au delà de ladite protubérance (18, 19, 30),
- dans des plis, boucles, torsades, de ladite protubérance (18, 19, 30).

8. Serviette optimisée selon l'une des revendications précédentes,
**caractérisée en ce qu'**elle comprend, en au moins une partie constitutive en saillie ou non, au moins un moyen de fixation (16, 17, 25, 28) pour assurer la fonction d'ancrage par arrimage sur des objets divers, voire d'une autre serviette classique ou optimisée, sur et/ou au delà de la dite serviette optimisée.

9. Serviette optimisée selon l'une des revendications précédentes,
**caractérisée en ce qu'**elle comprend au moins l'un des moyens d'ancrage suivants :
- réservoir de lestage déployable (30) multifonctions apte à recevoir à l'intérieur un lest liquide et fluide tel que eau, boisson, et apte à être monté dans la surface d'emprise de la serviette, ou en saillie par rapport aux bords extérieurs de la serviette ;
- ventouse pour les surfaces carrelées;
- languette/poche (24) ou languette/sac de lestage (19) multifonctions aptes à recevoir et/ou maintenir des sangles de préhension par des moyens de fixation (16, 17, 25, 28), et/ou par des sections ouvertes des dits sac(s) ou poche(s), et/ou par le passage au travers de poches ou sacs (19, 24) démunis de fond;
- moyen de lestage (18) destiné à prolonger les sacs, poches (19, 24);
- poignée déployable (27) apte à servir de languette,de lestage (18);
- moyen de lestage (20) apte à servir de languette de lestage (18) ;
- moyen de lestage (20) apte à réunir et ancrer simultanément plusieurs serviettes optimisées par des moyens de fixation (16, 17, 25, 28), et/ou sections ouvertes de sacs (19) ou de poches (24), et/ou par le passage au travers de poches ou sacs (19, 24) démunis de fond.

10. Serviette optimisée selon l'une des revendications précédentes,
**caractérisée en ce qu'**elle comporte au moins un moyen d'ancrage, consistant en des moyens multifonctions de stockage sécuritaire des objets divers tels que : pochettes (6, 7, 11, 12, 13) situées à l'intérieur de l'appui-tête (1) et/ou sacs, poches (18, 19, 24), fixés de façon déconnectable ou non à la serviette et qui comportent chacun leur moyen de fermeture : directe ou indirecte, et/ou des protubérances faisant office de fermeture ou d'élément de neutralisation d'accès.

11. Serviette optimisée selon l'une des revendications précédentes,
**caractérisée en ce qu'**elle comporte au moins un moyen de préhension multifonctions, destiné notamment à son transport, tel que : poignées télescopiques ou escamotables (26, 27); poignées simples (26); poignées déployables (27); bretelles (16); languettes de lestage (18) aptes à recevoir des sangles (20) de préhension ; perforations (25, 28) et/ou moyens de fixation situées dans la zone (31) de la serviette ou sur les languettes, sacs, poches ou réservoirs de lestage, permettant la préhension et/ou l'ajout d'éléments de préhension.

12. Serviette selon l'une des revendications 2 à 11,
**caractérisée en ce que** les susdites protubérance (18, 19, 30) comportent au moins un moyen de fixation (16, 17, 25, 28) agencé sur leur extrémité, et se fixent sur des serviettes classiques, voire des objets divers.

## Patentansprüche

1. Standtuch mit wenigstens einem aus einem im Verhältnis zum äußeren Rand des Tuchs vorspringenden Vorsprung bestehenden Verankerungsmittel,
**dadurch gekennzeichnet, dass** der besagte Vorsprung (18, 19, 30) aus elastischem Material hergestellt ist und eine nach Belieben des Nutzers ausziehbar ausgebildete Oberfläche mit Längen-, Breiten-, Nutzflächenabmessungen und Anpassungen aufweist, die geeignet sind, wenigstens drei unterschiedliche, alternativ oder in Verbindung nutzbare Funktionen zu gewährleisten, um eine dreidimensionale Verankerung zu gewährleisten, und zwar:
- eine Verankerungsfunktion durch Vergraben im Boden,
- eine Verankerungsfunktion durch Beschweren auf dem Boden durch Festhalten eines Ballasts bei gleichzeitiger Anpassung an jegliche Bodenbeschaffenheit,
- eine Verankerungsfunktion durch Festbinden auf verschiedenen, sich auf dem Boden oder im Boden befindenden Gegenständen.

2. Verbessertes Strandtuch gemäß Anspruch 1,
**dadurch gekennzeichnet, dass** der besagte Vorsprung (18, 19, 30) zum Umschlagen geeignet ist, um die Volumenwirkung des Tuchs im zusammengefalteten Zustand zu verringern und fest mit dem Rand des Tuchs verbunden ist.

3. Verbessertes Strandtuch gemäß Anspruch 1,
**dadurch gekennzeichnet, dass** der besagte Vorsprung (18, 19, 30) zum Umschlagen geeignet ist, um die Volumenwirkung des Tuchs im zusammengefalteten Zustand zu verringern und am Ende aus einem Sicherheitslagermittel (19, 24) besteht.

4. Verbessertes Strandtuch gemäß einem der vorherigen Ansprüche,
**dadurch gekennzeichnet, dass** der besagte Vorsprung (18, 19, 30) durch abtrennbare Befestigungsmittel (16, 17, 25, 28) fest mit dem Tuch verbunden ist.

5. Verbessertes Strandtuch gemäß einem der vorherigen Ansprüche,
**dadurch gekennzeichnet, dass** der besagte Vorsprung (18, 19, 30) wenigstens zur Aufnahme eines aus festem, fluidem oder flüssigem Material oder verschiedenen Gegenständen bestehenden Ballasts und zur Beschwerung seiner inneren oder äußeren Flächen geeignete Tasche umfasst.

6. Verbessertes Tuch gemäß einem der vorherigen Ansprüche,
**dadurch gekennzeichnet, dass** der besagte Vorsprung (18, 19, 30) wenigstens ein Befestigungsmittel (16, 17, 25, 28) zur Gewährleistung der Verankerungsfunktion durch Festbinden auf verschiedenen Gegenständen, beziehungsweise auf einem herkömmlichen oder verbesserten Tuch, alternativ oder in Verbindung
- auf dem besagten Vorsprung (18, 19, 30),
- über den besagten Vorsprung (18, 19, 30) hinweg
- in den Falten, Schlaufen oder Windungen des besagten Vorsprungs (18, 19, 30) umfasst.

7. Verbessertes Tuch gemäß einem der vorherigen Ansprüche,
**dadurch gekennzeichnet, dass** der besagte Vorsprung (18, 19, 30) mehrere zusammenwirkende Befestigungsmittel (16, 17, 25, 28) zur Gewährleistung der Verankerungsfunktion durch Festbinden auf verschiedenen Gegenständen, beziehungsweise einem herkömmlichen oder verbesserten Tuch, alternativ oder in Verbindung
- auf dem besagten Vorsprung (18, 19, 30),
- über den besagten Vorsprung (18, 19, 30) hinweg
- in den Falten, Schlaufen oder Windungen des besagten Vorsprungs (18, 19, 30) umfasst.

8. Verbessertes Tuch gemäß einem der vorherigen Ansprüche,
**dadurch gekennzeichnet, dass** es wenigstens in einem wesentlichen hervorspringenden oder nicht hervorspringenden Teil wenigstens ein Befestigungsmittel (16, 17, 25, 28) zur Gewährleistung der Verankerungsfunktion durch Festbinden auf verschiedenen Gegenständen, beziehungsweise einem herkömmlichen oder verbesserten Tuch, auf und / oder über das verbesserte Tuch hinweg umfasst.

9. Verbessertes Tuch gemäß einem der vorherigen Ansprüche,
**dadurch gekennzeichnet, dass** es wenigstens eines der folgenden Verankerungsmittel umfasst:
- ausfahrbarer Multifunktions-Ballastreservoir (30), der zur Aufnahme eines flüssigen oder fluiden Ballasts, wie zum Beispiel Wasser oder ein Getränk, im Innern geeignet ist, und zum Einbau in der Wirkungsoberfläche des Tuchs oder vorspringend im Verhältnis zu den äußeren Rändern des Tuchs geeignet ist;
- Saugnapf für gekachelte Oberflächen;
- Multifunktions-Anhängsel / Tasche (24) oder Multifunktions-Anhängsel /Ballastsack (19), die zur Aufnahme und / oder zum Festhalten von Greiflaschen durch Befestigungsmittel (16, 17, 25, 28) und / oder durch offene Abschnitte des /der besagten Sacks / Säcke oder Tasche(n) und / oder durch den Durchgang durch bodenlose Taschen oder Säcke (19, 24) geeignet sind;
- Zur Verlängerung der Säcke oder Taschen (19, 24) bestimmtes Beschwerungsmittel (18);
- als Beschwerungsanhängsel (18) geeigneter ausfahrbarer Griff (27);
- als Beschwerungsanhängsel (18) geeignetes Beschwerungsmittel (20);
- zum Zusammenführen und gleichzeitigen Verankern durch Befestigungsmittel (16, 17, 25, 28) und / oder offener Sack- (19) oder Taschen-Abschnitte (24) und / oder durch den Durchgang durch bodenlose Taschen oder Säcke (19, 24) mehrerer verbesserter Tücher geeignetes Beschwerungsmittel (20).

10. Verbessertes Tuch gemäß einem der vorherigen Ansprüche,
**dadurch gekennzeichnet, dass** es wenigstens ein aus Multifunktionsmitteln zur sicheren Lagerung verschiedener Gegenstände bestehende Verankerungsmittel umfasst, wie zum Beispiel: sich im Innern der Kopfstütze (1) befindende kleine Taschen (6, 7, 11, 12, 13) und / oder abtrennbar oder nicht abtrennbar am Tuch befestigte Säcke, Taschen (18, 19, 24), die jeder ihr Verschlussmittel umfassen: direkte oder indirekte und / oder als Verschluss oder Zugangs-Neutralisationselement dienende Vorsprünge.

11. Verbessertes Tuch gemäß einem der vorherigen Ansprüche,
**dadurch gekennzeichnet, dass** es wenigstens ein insbesondere zu seinem Transport bestimmtes Multifunktions-Greifmittel umfasst, wie zum Beispiel: Teleskop- oder ausfahrbare Griffe (26, 27); einfache Griffe (26); ausziehbare Griffe (27); Gurte (16); zur Aufnahme von Greiflaschen (20) geeignete Beschwerungsanhängsel (18); Perforierungen (25, 28) und / oder sich im Bereich (31) des Tuchs oder auf den Anhängseln, Säcken, Taschen oder Beschwerungsreservoirs befindende Befestigungsmittel, die das Greifen und / oder das Hinzufügen von Greifmitteln erlauben.

12. Tuch gemäß Anspruch 2 bis 11,
**dadurch gekennzeichnet, dass** die besagten Vorsprünge (18, 19, 30) wenigstens ein auf ihrem Ende angeordnetes Befestigungsmittel (16, 17, 25, 28) umfassen und auf herkömmlichen Tüchern, beziehungsweise verschiedenen Gegenständen befestigt werden.

## Claims

1. Sun-tanning towel including at least one anchoring element consisting of a protuberance projecting with respect to the peripheral border of the towel, **characterised in that** said protuberance (18, 19, 30) is made of a flexible material and has an open-ended surface able to be spread out by the user according to his liking and having length and width dimensions, effective surface and shapings able to provide at least three separate functions able to be used alternatively or in combination so as to ensure a three-dimensional anchoring, namely :
- an anchoring function by being buried in the ground,
- an anchoring function by being ballasted on the ground by retaining a ballast whilst being adapted to any type of terrain,
- an anchoring function by being stowed on various objects situated on or in the ground.

2. Optimised towel according to claim 1, **characterised in that** said protuberance (18, 19, 30) is able to be folded up so as to reduce the volume area of the towel in its folded up state and is integral with the border of the towel.

3. Optimised towel according to claim 1, **characterised in that** said protuberance (18, 19, 30) is able to be folded up so as to reduce the volume area of the towel in its folded up state and consists of the extremity of a safety storage element (19, 24).

4. Optimised towel according to one of the preceding claims, **characterised in that** said protuberance (18, 19, 30) is integral with the towel by fixing means (16, 17, 25, 28) able to be disconnected.

5. Optimised towel according to one of the preceding claims, **characterised in that** said protuberance (18, 19, 30) includes at least one pocket able to receive a weight possibly consisting of a solid, fluid or liquid object or of various objects and able to be ballasted on internal and external surfaces.

6. Optimised towel according to one of the preceding claims, **characterised in that** said protuberance (18, 19, 30) includes at least one fixing element (16, 17, 25, 28) for providing the anchoring function via being stowed on various objects, indeed of a conventional or optimised towel, alternatively or in combination:
- on said protuberance (18, 19, 30),
- beyond said protuberance (18, 19, 30),
- in folds, loops, twisted cords of said protuberance (18, 19, 30).

7. Optimised towel according to one of the preceding claims, **characterised in that** said protuberance (18, 19, 30) includes several fixing elements (16, 17, 25, 28) used together to provide the anchoring function by being stowed on various objects of a conventional or optimised towel, alternatively or in combination:
- on said protuberance (18, 19, 30),
- beyond said protuberance (18, 19,30),
- in folds, loops or twisted cords of said protuberance (18, 19, 30).

8. Optimised towel according to one of the preceding claims, **characterised in that** it includes on at least one essential portion, possibly projecting, at least one fixing element (16, 17, 25, 28) so as to ensure the anchoring function by stowing on miscellaneous objects, indeed another conventional or optimised towel on and/or beyond said optimised towel.

9. Optimised towel according to one of the preceding claims, **characterised in that** it includes at least one of the following anchoring means :
- deployable ballasting container with multifunctions (30) able to receive in its holding surface a liquid and fluid ballast, such as a drink, and able to be mounted in the holding surface of the towel or projecting with respect to the outer edges of the towel ;
- suction grip for the tiled surfaces ;
- tongue/pocket (24) or tongue/ballast bag (19) with multifunctions able to receive and/or support grasping belts by means of fixing elements (16, 17, 25, 28) and/or by open sections of said bag(s) or pocket(s), and/or by the passage through said bottomless pockets or bags (19, 24);
- ballast element (18) for extending the bags and pockets (19, 24) ;
- deployable handle (27) suitable for acting as a ballasting tongue (18) ;
- ballasting element (20) able to act as a ballasting tongue (18) ;
- ballasting element (20) able to simultaneously anchor and combine several towels optimised by fixing means (16, 17, 25, 28) and/or open bag sections (19) or pockets (24) and/or by the passage through bottomless pockets or bags (19, 24).

10. Optimised towel according to one of the preceding claims, **characterised in that** it comprises at least one anchoring element consisting of multifunction protection means for safely storing various objects, such as pockets (6, 7, 11, 12, 13) situated inside the head support (1) and/or bags and pockets (18, 19, 24) fixed to the towel, possibly being able to be disconnected, and which each comprise their closing element directly or indirectly, and/or protuberances used for closing or as a neutralisation access element.

11. Optimised towel according to one of the preceding claims, **characterised in that** it comprises at least one multifunction grasping element, especially when the towel is being carried, such as telescopic or retractable handles (26, 27), single handles (26), deployable handles (27), shoulder straps (16), ballasting tongues (18) able to receive grasping belts (20), perforations (25, 28) and/or fixing elements situated in the zone (31) of the towel or on tongues, bags, pockets or ballasting containers allowing the grasping and/or adding of grasping elements.

12. Towel according to one of claims 2 to 11, **characterised in that** said protuberances (18, 19, 30) comprise at least one fixing element (16, 17, 25, 28) fitted on their extremity and being fixed on conventional towels and also on miscellaneous objects.
